# EUROPÄISCHE PATENTSCHRIFT

(11) **EP 2 382 954 B1**
(45) Veröffentlichungstag und Bekanntmachung des Hinweises auf die Patenterteilung: **11.06.2014**
(21) Anmeldenummer: 10196521.8
(22) Anmeldetag: 22.12.2010
(51) Int. Cl.: A61G 5/08, A61G 5/10

(54) **Faltrollstuhl mit Arretierung**
Collapsible wheelchair with lock
Fauteuil roulant pliable doté d'un arrêt

(30) Priorität: 28.04.2010 DE 102010016671
(43) Veröffentlichungstag der Anmeldung: 02.11.2011
(73) Patentinhaber: Sunrise Medical GmbH & Co. KG, 69254 Malsch/Heidelberg (DE)
(72) Erfinder: Knopf, Michael, 67661 Kaiserslautern (DE); Gorka, Andreas, 68782 Brühl (DE)
(74) Vertreter: Weber-Bruls, Dorothée

(56) Entgegenhaltungen:
- EP-A1- 2 070 500
- US-A1- 2006 145 456

## Beschreibung

### Beschreibung

Die vorliegende Erfindung betrifft einen Faltrollstuhl mit zwei Seitenrahmen, die zum Zusammenfalten des Faltrollstuhls über eine Kreuzstrebe aufeinander zu und zum Auseinanderfalten des Faltrollstuhls über die Kreuzstrebe voneinander weg bewegbar sind, einer Sitzfläche zwischen zwei mit den beiden Seitenrahmen jeweils über ein Verbindungselement verbindbaren Sitzflächenrohren, zumindest zwei jeweils mit einem Seitenrahmen verbindbaren Antriebsrädern und zumindest einer Einrichtung zur Arretierung des Faltrollstuhls in seiner zusammengefalteten Position.

Faltrollstühle sind vielfältig bekannt, siehe z. B. die DE 67 52 671 U, DE 71 14 296 U, US 2006/145456 A1 und EP 2070500 A1.

Gattungsgemäße Faltrollstühle sind im Stand der Technik ebenfalls bekannt, beispielsweise in Form des unter dem Handelsnamen Quickie® vertriebenen Rollstuhls der Anmelderin. Dieser Rollstuhl ist in den Figuren 8 und 9 abgebildet und umfasst nach Figur 8 in üblicher Weise Rückenstützenrohre 1 für eine Rückenstütze 2. Ferner sind zwei Antriebsräder mit Radreifen 3, Handgriffen 4, Radrändern 5, Speichen 6, Naben 7 und Achsen 8 vorgesehen. Für als Lenkrollen vorgesehene Vorderräder sind eine lösbare Arretierung 9, Vorderradgehäusekappen 10, Vorderradgehäuse 11, Vorderradgabeln 15 und Vorderräder 16 vorgesehen. Die lösbare Arretierung 9 ist auf beiden Seiten des Rollstuhls jeweils mit einer Fußstütze 14 samt Fußstützenflächen 17 verbunden. Zwischen den beiden Rahmenteilen des Rollstuhls ist eine Kreuzstrebe 13 vorgesehen. Zudem sind Rückradrohre 18 mit Rückrädern und Armstützen 19 vorgesehen.

Im Anschluss wird sich näher mit dem Faltmechanismus des bekannten Faltrollstuhls mit Bezug auf Figur 9 auseinandergesetzt. Danach weist der bekannte Faltrollstuhl zwei Seitenrahmen 20, 20' jeweils mit einem unteren Seitenrahmenrohr 21,21' und einem oberen Seitenrahmenrohr 22, 22' auf, wobei jeweils die beiden Seitenrahmenrohre 21, 22 bzw. 21', 22' miteinander zur Bildung einer geschlossenen Seitenrahmen-Struktur verbunden sind. Wobei die beiden Seitenrahmen 20, 20' über die Kreuzstrebe 13 miteinander verbunden sind, und zwar über Kreuz. Zu diesem Zwecke weist die Kreuzstrebe 13 zwei sich kreuzende Kreuzstrebenrohre 24, 24' auf, deren obere Enden in Sitzflächenhalterohre 23, 23' übergehen, die mit den oberen Seitenrahmenrohren 22, 22' verbunden sind, während die unteren Enden der Kreuzstrebenrohre 24, 24' über Befestigungsabschnitte 25, 25' an den unteren Seitenrahmenrohren 21, 21' angebracht sind. Zwischen den Sitzflächenhalterohren 23, 23' ist die Sitzfläche 12 aufspannbar, nämlich im auseinander gefalteten Zustand des Faltrollstuhls, in dem die Seitenrahmen 20, 20' einen maximalen Abstand voneinander aufweisen.

Im nicht gezeigten, zusammengefalteten Zustand des Faltrollstuhls der Figuren 8 und 9 verlaufen die Kreuzstrebenrohre 24, 24' im Wesentlichen parallel und die Seitenrahmen 20, 20' sind nahe aneinander angeordnet. Diese Position kann zu Transportzwecken mittels eines nicht gezeigten Gurtes samt Druckknöpfen arretiert werden. Bei diesem Gurt handelt es sich um ein zusätzliches Bauteil, was nicht nur getrennt von den restlichen Faltrollstuhlbestandteilen herzustellen ist, sondern auch leicht verloren gehen kann und vor allem zum Arretieren des zusammengefalteten Faltrollstuhls eine gewisse Fingerfertigkeit fordert, die von Rollstuhlfahrern nicht immer erbringbar ist. Auch sind zwei Hände zum Zusammenklappen und Arretieren der zusammengefalteten Position von Nöten.

Bei dem bekannten Rollstuhl ist aber auch das Zusammenfalten und Auseinanderfalten mit einem Kraftaufwand verbunden, der nicht von allen Benutzern von Faltrollstühlen aufgewandt werden kann. Um den Faltmechanismus zu verbessern, sind daher Kreuzstrebenlaschen entwickelt worden, die einerseits mit einer Kreuzstrebe und andererseits mit einem Seitenrahmenrohr verbunden sind, so dass eine Gelenkgeometrie entsteht, die einem ebenen Viergelenkgetriebe entspricht, bei dem sowohl im gefalteten als auch im entfalteten Zustand die beiden Seitenrahmen-Strukturen zueinander parallel verlaufen. Genauer gesagt wirken die Kreuzstrebenlaschen der Tendenz der Seitenrahmen-Strukturen entgegen, während des Faltvorgangs sich nach oben etwa V-förmig auseinander zu bewegen, wie bspw. in der DE 201 12 335 U1 beschrieben.

Aufgabe der vorliegenden Erfindung ist es daher, den gattungsgemäßen Faltrollstuhl derart weiterzuentwickeln, dass er die Nachteile des Stands der Technik überwindet, insbesondere eine einfache Arretierung am Ende eines Zusammenfaltens ermöglicht.

Diese Aufgabe wird erfindungsgemäß dadurch gelöst, dass jedes Verbindungselement zumindest drei Abschnitte aufweist, wobei jeweils ein erster Abschnitt mit einem Seitenrahmenrohr verbindbar ist, jeweils ein zweiter Abschnitt mit einem Sitzflächenrohr verbindbar ist, und über die dritten Abschnitte die beiden Verbindungselemente miteinander verbindbar sind, so dass die dritten Abschnitte Bestandteile der Einrichtung zur Arretierung des Faltrollstuhls in seiner zusammengefalteten Position sind, und die Verbindung zwischen den Verbindungselementen über die dritten Abschnitte eine lösbare Rast- oder Schnappverbindung ist.

Dabei ist bevorzugt, dass die Verbindung des ersten Abschnitts jedes Verbindungselements mit dem dazugehörenden Seitenrahmenrohr eine lösbare Verbindung, insbesondere in Form einer Schraubverbindung, ist, und/oder die Verbindung des zweiten Abschnitts jedes Verbindungselements mit dem dazugehörenden Sitzflächenrohr eine lösbare Verbindung, insbesondere unter Bereitstellung eines Sitzauflagers in Form einer Sitzflächenrohraufnahme, ist, wobei vorzugsweise der erste Abschnitt und der zweite Abschnitt eines jeden Verbindungselements benachbart zueinander bereitgestellt sind.

Mit der Erfindung wird auch vorgeschlagen, dass der dritte Abschnitt eines jeden Verbindungselements als Verlängerung des zweiten Abschnitts des entsprechenden Verbindungselements ausgeformt ist, und/oder der dritte Abschnitt des einen Verbindungselements an den zweiten und/oder dritten Abschnitt des anderen Verbindungselements angreifen kann, so dass vorzugsweise die Einrichtung zur Arretierung des Faltrollstuhls in seiner zusammengefalteten Position zusätzlich zu dem dritten Abschnitten zumindest einen zweiten Abschnitt umfasst.

Dabei kann vorzugsweise vorgesehen sein, dass der dritte Abschnitt zumindest eines der Verbindungselemente zumindest einen Vorsprung zum Angreifen an zumindest einen Vorsprung oder zum Eingreifen in zumindest eine Ausnehmung des jeweils dem anderen Verbindungselement zugeordneten zweiten Abschnitts aufweist, und/oder der zweite Abschnitt des einen Verbindungselements zumindest einen Vorsprung zum Angreifen an zumindest einen Vorsprung oder zum Eingreifen in zumindest eine Ausnehmung des dritten Abschnitts des jeweils anderen Verbindungselements aufweist, wobei vorzugsweise jeder Vorsprung und/oder jede Ausnehmung der zweiten Abschnitte auf der der jeweiligen Sitzflächenrohraufnahme gegenüberliegenden Seite angeordnet ist.

Bevorzugte erfindungsgemäße Faltrollstühle sind gekennzeichnet durch zumindest ein Betätigungselement, vorzugsweise in Form eines Griffs oder Hebels zum Lösen der Verbindung zwischen den beiden Verbindungselementen im zusammengefalteten Zustand des Faltrollstuhls, wobei vorzugsweise jedes Betätigungselement mit dem zweiten und/oder dritten Abschnitt einer der beiden Verbindungselemente verbunden ist.

Zudem kann vorgesehen sein, dass die Verbindungselemente sich im Wesentlichen senkrecht zu den Seitenrahmenrohren mit ihren drei Abschnitten erstrecken, wobei vorzugsweise nur jedes Betätigungselement sich parallel zu den Seitenrahmenrohren, insbesondere von der Sitzfläche wegweisend, erstreckt.

Auch wird mit der Erfindung vorgeschlagen, dass die zweiten Abschnitte der beiden Verbindungselemente in der zusammengefalteten Position des Faltrollstuhls zumindest teilweise neben- und hintereinander angeordnet sind, wobei vorzugsweise in der zusammengefalteten Position des Faltrollstuhls der Betätigungshebel mittig zwischen den Seitenrahmenrohren verläuft.

Bevorzugte erfindungsgemäße Faltrollstühle sind gekennzeichnet durch zumindest einen vierten Abschnitt zumindest eines der Verbindungselemente in Form einer Führungshilfe beim Zusammenfalten des Faltrollstuhls, vorzugsweise in Form eines Führungspins, der sich im Wesentlichen senkrecht zu den Seitenrahmenrohren über den dazugehörenden dritten Abschnitt hinaus erstreckt und in einer Ausnehmung des anderen Verbindungselements einführbar ist. Ferner wird erfindungsgemäß vorgeschlagen, dass jedes Verbindungselement einteilig aus einem Kunststoff hergestellt ist, wobei vorzugsweise der jeweils dritte Abschnitt flexibel ausgeformt ist.

Dabei ist bevorzugt, dass die Kreuzstrebe zwei Kreuzstrebenteile umfasst, und jedes Kreuzstrebenteil über ein Achsenaufnahmeelement für ein Antriebsrad an dem einen Seitenrahmenrohr und über eine Kreuzstrebenlasche an dem anderen Seitenrahmenrohr anbringbar ist.

Auch kann dabei vorgesehen sein, dass jede Kreuzstrebenlasche einen flexiblen Teil zur Aufnahme von Kräften und einen festen Halteteil zur Stabilisierung aufweist.

Schließlich wird erfindungsgemäß vorgeschlagen, dass jeder Seitenrahmen durch ein L-förmiges, insbesondere einteiliges, Rohr gebildet ist.

Der Erfindung liegt die überraschende Erkenntnis zu Grunde, dass eine Arretierung eines zusammengefalteten Faltrollstuhls durch bereits vorhandene Verbindungselemente in Form eines Rast- oder Schnappverschlusses einfach realisierbar ist. Genauer gesagt gleitet bei einem erfindungsgemäßen Faltrollstuhl beim Zusammenfalten desselben eine erste flexibel gestaltete Verlängerung einer Sitzauflage zumindest teilweise unter oder über eine zweite flexibel gestaltete Verlängerung einer gegenüberliegenden Sitzauflage und verrasten dort beim Erreichen des zusammengefalteten Zustands. Dabei ist es besonders vorteilhaft, wenn unterschiedliche Rastpositionen bspw. durch die Bereitstellung eines Arretiervorsprungs, der in eine von drei Arretierausnehmungen eingreifen kann, zur Verfügung gestellt sind. Um das Zusammenfalten und Arretieren zu erleichtern, kann zudem eine der beiden Verlängerungen mit einer Einfiihrungshilfe, bspw. in Form eines Führungspins, der in eine Ausnehmung in der anderen Verlängerung eingreift, versehen sein.

Die Verbindung der beiden Verlängerungen kann durch ein Drücken eines Hebels einfach wieder zum Auseinanderfalten des Faltrollstuhls gelöst werden. Kreuzstrebenlaschen sorgen vorzugsweise für eine Erleichterung beim Auseinanderfalten.

Weitere Merkmale und Vorteile der Erfindung ergeben sich aus der nachfolgenden Beschreibung, in der ein Ausführungsbeispiel eines erfindungsgemäßen Faltrollstuhls im Einzelnen erläutert ist. Dabei zeigen:
- Figur 1: eine perspektivische Teilansicht eines ersten erfindungsgemäßen Faltrollstuhls im entfalteten Zustand;
- Figur 2: eine Darstellung ähnlich der von Figur 1, jedoch nach einem Zusammenfalten des ersten erfindungsgemäßen Faltrollstuhls;
- Figuren 3a und 3b: perspektivische Ansichten zweier Verbindungselemente des ersten erfindungsgemäßen Faltrollstuhls;
- Figuren 4a und 4b: perspektivische Teilansichten eines zweiten erfindungsgemäßen Faltrollstuhls, einmal im zusammengefalteten und arretierten Zustand und einmal kurz vor der Arretierung;
- Figur 5: eine perspektivische Ansicht des ersten erfindungsgemäßen Faltrollstuhls, jedoch ohne Verbindungselemente;
- Figur 6: eine perspektivische Ansicht einer Kreuzstrebenlasche des ersten erfindungsgemäßen Faltrollstuhls;
- Figuren 7a bis 7c: den in Figur 5 gezeigten Faltrollstuhlteil in unterschiedlichen Faltpositionen, nämlich auseinandergefaltet, beim Falten und zusammengefaltet;
- Figur 8: eine perspektivische Ansicht eines bekannten Rollstuhls; und
- Figur 9: eine Teilexplosionsansicht des bekannten Rollstuhls aus Figur 8.

Für die folgenden Ausführungen wird im Wesentlichen von einem mit Bezug auf die Figuren 8 und 9 beschriebenen Faltrollstuhl ausgegangen.

Figur 1 zeigt einen Teil eines ersten erfindungsgemäßen Faltrollstuhls mit einem Faltrollstuhlrahmen 100', der zwei Seitenrahmenrohre 102'a und 102'b aufweist, die über eine Kreuzstrebe 103' miteinander verbunden sind. Genauer gesagt ist jede Kreuzstrebe 103' einerseits über ein Achsenaufnahmeelement 104'a bzw. 104'b für ein nicht gezeigtes Antriebsrad sowie andererseits über eine Kreuzstrebenlasche 105'a bzw. 105'b mit den Seitenrahmenrohren 102'a und 102'b verbunden. In Fahrtrichtung vor der Kreuzstrebe 103' sind zwei Verbindungselemente 133'a und 133'b an den Seitenrahmenrohren 102'a und 102'b angebracht. Auf diese Verbindungselemente 133'a und 133'b wird im Anschluss mit Bezug auf die Figuren 2, 3a und 3b im Detail eingegangen.

Figur 2 zeigt eine Teilvergrößerung des Faltrollstuhlrahmens 100' im zusammengeklappten Zustand desselben, in dem die beiden Verbindungselemente 133'a und 133'b miteinander verrastet sind. Die Verbindungselemente 133'a, 133'b sind jeweils über eine Seitenrahmenrohrbefestigung 134'a, 134'b an einem Seitenrahmenrohr 102'a bzw. 102'b befestigt. Zudem weisen sie jeweils Sitzflächenaufnahmen 135'a, 135'b auf, ohne dass die entsprechende Sitzfläche in Figur 2 dargestellt ist. Schließlich lässt sich in Figur 2 noch ein Hebel 137'a erkennen, auf den mit Bezug auf die Figuren 3a und 3b im Detail eingegangen wird.

Figur 3a zeigt das eine Verbindungselement 133'a mit seiner Seitenrahmenrohrbefestigung 134'a, seiner Sitzflächenaufnahme 135'a und seinem Hebel 137'a. Zum Zusammenwirken mit dem anderen Verbindungselement 133'b, das in Figur 3b gezeigt ist und seinerseits ebenfalls eine Seitenrahmenrohrbefestigung 134'b und eine Sitzflächenaufnahme 135'b aufweist, umfasst das Verbindungselement 133'a einen Arretiervorsprung 136'a, der in eine von drei Arretierausnehmungen 136'b des anderen Verbindungselements 133'b einrasten kann. Zur Erleichterung des Zusammenfaltens umfasst das andere Verbindungselement 133'b einen Führungspin 138'b, der in eine Aufnahme 138'a des einen Verbindungselements 133'a einführbar ist. Beim Zusammenfalten des Faltrollstuhlrahmens 100' aus seiner in Figur 1 gezeigten Position in die in Figur 2 gezeigte Position erleichtert das Einführen des Führungspins 138'b in die Aufnahme 138'a das anschließende Einrasten des Arretiervorsprungs 136'a in eine der Arretierausnehmungen 136'b beim Gleiten des einen Verbindungselements 133'b teilweise über das andere Verbindungselement 133'a. Die drei Arretierausnehmungen 136'b ermöglichen eine Arretierung in unterschiedlichen Faltpositionen. Diese Arretierung kann durch Drücken auf den Hebel 137'a in Figur 2 nach unten, gelöst werden, da dadurch der Arretiervorsprung 136'a aus der Arretierausnehmung 136'b gelöst wird.

Ein zweiter erfindungsgemäßer Faltrollstuhl weist nach den Figuren 4a und 4b zwei Seitenrahmenrohre 200, 200' auf, mit denen nicht gezeigte Sitzflächenrohre verbindbar sind, nämlich über Verbindungselemente 300, 300'. Die Verbindungselemente 300, 300' sind dabei, wie im Anschluss beschrieben, besonders ausgestaltet. Sie weisen nämlich jeweils einen ersten Abschnitt in Form einer Seitenrahmenrohrbefestigung 301, 301', einen zweiten Abschnitt in Form einer Sitzflächenrohraufnahme 302, 302', also in Form eines Sitzauflagers, und einen dritten Abschnitt in Form einer Verlängerung als Arretierglied 303, 303' auf.

Beim Zusammenfalten des zweiten erfindungsgemäßen Faltrollstuhls werden die beiden Seitenrahmenrohre 200, 200' aufeinander zu bewegt, so dass jedes Arretierglied 303, 303' als flexible Verlängerung eines Sitzauflagers beziehungsweise einer Sitzflächenrohraufnahme 302, 302' relativ zu der jeweils gegenüberliegenden Sitzflächenrohraufnahme 302, 302' gleitet, bis schließlich die beiden Arretierglieder 303, 303' miteinander verrasten. Für besagtes Verrasten sind Arretierungsvorsprünge bzw. Arretiernasen 304' im Bereich der Sitzflächenrohraufnahme 302' auf der dem Sitzauflager gegenüberliegenden Seite des einen Verbindungselements 300' und ein Arretiervorsprung 306 des anderen Verbindungselements 300', jeweils im Bereich von Arretierverlängerungen 305, 305', vorgesehen. Genauer gesagt gleitet beim Zusammenfalten des zweiten erfindungsgemäßen Faltrollstuhls der Arretiervorsprung 306 hinter eine der Arretiernasen 304' und sorgt somit für eine Arretierung des zusammengefalteten Zustands, der in Figur 4a dargestellt ist.

Zum Lösen der arretierten Faltposition gemäß Figur 4a kann ein Hebel 307, der im Bereich der Arretierverlängerung 305 angebracht ist, nach unten in Figur 4b gedrückt werden, so dass sich der Angriff des Arretiervorsprungs 306 an die Arretiernase 304' löst, also die Seitenrahmenrohre 200, 200' einfach voneinander entfernbar sind, nämlich zum Aufklappen des Faltrollstuhls, wie in Figur 4b angedeutet.

Die erfindungsgemäßen Verbindungselemente 300, 300' erfüllen somit eine Vielzahl von Funktionen. Sie dienen nicht nur einer lösbaren Anbringung einer Sitzfläche über Sitzflächenrohre an Seitenrahmenrohren 200, 200', sondern gleichzeitig auch einer Arretierung eines zusammengefalteten Zustands eines Faltrollstuhls unter Ausnutzung einer einfachen Rastverbindung, wobei diese Arretierung über einen Hebel 307 zudem einfach lösbar ist. Dadurch, dass die Verbindungselemente 300, 300' als einteilige Kunststoffelemente ausgeformt sind, sind sie kostengünstig, einfach herstellbar und verliersicher. Das sozusagen automatische Ineinandergleiten der Verbindungselemente 300, 300' beim Zusammenklappen des erfindungsgemäßen Faltrollstuhls ermöglicht eine einfache Handhabung, nämlich zum Arretieren einer Faltposition, und das Drücken auf den Hebel 307, das auch mit eingeschränkter Fingerfertigkeit einfach realisierbar ist, stellt ein problemloses Lösen besagter Arretierung sicher. Sowohl für das Zusammenklappen als auch das Auseinanderklappen wird dabei nur eine Hand benötigt.

Um den Klapp- bzw. Faltmechanismus insgesamt zu vereinfachen, ist der erfindungsgemäße Faltrollstuhl vorzugsweise noch mit zwei Kreuzstrebenlaschen versehen, wie anhand des in den Figuren 5 bis 7 dargestellten Beispiels im Anschluss erläutert. Die Figuren 5 bis 7 zeigen dabei zu Gunsten der Übersichtlichkeit keine Verbindungselemente, beziehen sich aber auf den ersten erfindungsgemäßen Faltrollstuhl. Auf jeden Fall umfasst der Faltrollstuhlrahmen 100 wieder zwei Seitenrahmenrohre 102a, 102b, eine Kreuzstrebe 103, zwei Achsenaufnahmeelemente 104a, 104b sowie zwei Kreuzstrebenlaschen 105a, 105b.

Figur 6 zeigt eine Kreuzstrebenlasche 105, die einen Aufnahmebereich 151 für ein Seitenrahmenrohr und Befestigungsöffnungen 152 zur Anbringung an eine Kreuzstrebe aufweist. Der Verbindungsbereich von den Befestigungsöffnungen 152 zum Aufnahmebereich 151 weist eine Ausnehmung 153 auf, während der Aufnahmebereich 151 seinerseits durch eine Schulter 154 und ein Ende 155 zum Ermöglichen einer Schnappverbindung auf dem Seitenrahmenrohr umfasst. Durch die Ausnehmung 153 erfüllt die Kreuzstrebenlasche 105 eine Federfunktion. Vorteilhaft ist es dabei, wenn die Kreuzstrebenlasche 105 aus zwei Teilen aufgebaut ist, nämlich einem flexiblen Federelement 156 mit einer Befestigungsöffnung 157 zur Anbringung an einem starren Halteelement 158.

Die Figuren 7a bis 7c zeigen den Faltrollstuhlrahmen 100 der Figur 5 in drei verschiedenen Faltpositionen, zwischen denen jeweils einfach, d. h. durch geringen Kraftaufwand, durch den Einsatz der Kreuzstrebenlaschen 105a und 105b gewechselt werden kann, da aufgrund der Federeigenschaft derselben gezielt Kräfte aufgenommen werden können. In den Figuren 7a bis 7c sind zudem noch Kreuzstrebenbefestigungsenden 131a, 131b und Kreuzstrebensitzaufnahmen 132a und 132b dargestellt.

Der erfindungsgemäße Faltrollstuhl ist insgesamt leicht faltbar, und zwar sowohl hinsichtlich der benötigten Handgriffe als auch hinsichtlich der aufzuwendenden Kraft.

### Bezugszeichenliste

- 1: Rückenstützenrohr
- 2: Rückenstütze
- 3: Radreifen
- 4: Handgriff
- 5: Radrand
- 6: Speiche
- 7: Nabe
- 8: Achse
- 9: lösbare Arretierung
- 10: Vorderradgehäusekappe
- 11: Vorderradgehäuse
- 12: Sitzfläche
- 13: Kreuzstrebe
- 14: Fußstütze
- 15: Vorderradgabel
- 16: Vorderrad
- 17: Fußstützenfläche
- 18: Rückradrohr
- 19: Armstütze
- 20, 20': Seitenrahmen
- 21, 21': unteres Seitenrahmenrohr
- 22, 22': oberes Seitenrahmenrohr
- 23, 23': Sitzflächenhalterohr
- 24, 24': Kreuzstrebenrohr
- 25, 25': Befestigungsabschnitt
- 100, 100': Falltrollstuhlrahmen
- 102a, 102'a, 102b, 102'b: Seitenrahmenrohr
- 103, 103': Kreuzstrebe
- 104a, 104'a, 104b, 104'b: Achsenaufnahmeelement
- 105, 105 a, 105b,: Kreuzstrebenlasche
- 130a, 130b: Kreuzstrebenteil
- 131a, 131b: Kreuzstrebenbefestigungsende
- 132a, 132b: Kreuzstrebensitzaufnahme
- 133'a, 133'b: Verbindungselement
- 134'a, 134'b: Seitenrahmenrohrbefestigung
- 135'a, 135'b: Sitzflächenaufnahme
- 136'a: Arretiervorsprung
- 136'b: Arretierausnehmung
- 137'a: Hebel
- 13 8' a: Aufnahme
- 138'b: Führungspin
- 200,200': Seitenrahmenrohr
- 300,300': Verbindungselement
- 301,301': Seitenrahmenrohrbefestigung
- 302,302': Sitzflächenrohraufnahme
- 303, 303': Arretierglied
- 304': Arretiernase
- 305,305': Arretierverlängerung
- 306: Arretiervorsprung
- 307: Hebel

## Patentansprüche

1. Faltrollstuhl mit
zwei Seitenrahmen (102a, 102'a, 102b, 102'b, 200, 200'), die zum Zusammenfalten des Faltrollstuhls über eine Kreuzstrebe (103, 103') aufeinander zu und zum Auseinanderfalten des Faltrollstuhls über die Kreuzstrebe (103, 103') voneinander weg bewegbar sind,
einer Sitzfläche zwischen zwei mit den beiden Seitenrahmen (102a, 102'a, 102b, 102'b, 200, 200') jeweils über ein Verbindungselement (133'a, 133'b, 300, 300') verbindbaren Sitzflächenrohren,
zumindest zwei jeweils mit einem Seitenrahmen (102a, 102'a, 102b, 102'b, 200, 200') verbindbaren Antriebsrädern und zumindest einer Einrichtung (133'a, 133'b, 300, 300')
zur Arretierung des Faltrollstuhls in seiner zusammengefalteten Position,
**dadurch gekennzeichnet, dass**
jedes Verbindungselement (133'a, 133'b, 300, 300') zumindest drei Abschnitte aufweist, wobei
jeweils ein erster Abschnitt (134'a, 134'b, 301, 301') mit einem Seitenrahmenrohr (102a, 102'a, 102b, 102'b, 200, 200') verbindbar ist,
jeweils ein zweiter Abschnitt (135'a, 135'b, 302, 302') mit einem Sitzflächenrohr verbindbar ist, und
über die dritten Abschnitte (136'a, 136'b, 137'a, 138'a, 138'b, 303, 303', 304', 305, 305', 306, 307) die beiden Verbindungselemente (133'a, 133'b, 300, 300') miteinander verbindbar sind, so dass
die dritten Abschnitte Bestandteile der Einrichtung zur Arretierung des Faltrollstuhls in seiner zusammengefalteten Position sind, und
die Verbindung zwischen den Verbindungselementen (133'a, 133'b, 300, 300') über die dritten Abschnitte eine lösbare Rast- oder Schnappverbindung ist.

2. Faltrollstuhl nach Anspruch 1, **dadurch gekennzeichnet, dass**
die Verbindung des ersten Abschnitts (134'a, 134'b, 301, 301') jedes Verbindungselements (133'a, 133'b, 300, 300') mit dem dazugehörenden Seitenrahmenrohr (102a, 102'a, 102b, 102'b, 200, 200') eine lösbare Verbindung, insbesondere in Form einer Schraubverbindung, ist, und/oder die Verbindung des zweiten Abschnitts (135'a, 135'b, 302, 302') jedes Verbindungselements (133'a, 133'b, 300, 300') mit dem dazugehörenden Sitzflächenrohr eine lösbare Verbindung, insbesondere unter Bereitstellung eines Sitzauflagers in Form einer Sitzflächenrohraufnahme, ist,
wobei vorzugsweise
der erste Abschnitt (134'a, 134'b, 301, 301') und der zweite Abschnitt (135'a, 135'b, 302, 302') eines jeden Verbindungselements (133'a, 133'b, 300, 300') benachbart zueinander bereitgestellt sind.

3. Faltrollstuhl nach Anspruch 1 oder 2, **dadurch gekennzeichnet, dass**
der dritte Abschnitt (136'a, 136'b, 137'a, 138'a, 138'b, 303, 303', 304', 305', 306, 307) eines jeden Verbindungselements (133'a, 133'b, 300, 300') als Verlängerung des zweiten Abschnitts (135'a, 135'b, 302, 302') des entsprechenden Verbindungselements (133'a, 133'b, 300, 300') ausgeformt ist, und/oder
der dritte Abschnitt des einen Verbindungselements an den zweiten und/oder dritten Abschnitt des anderen Verbindungselements angreifen kann,
so dass vorzugsweise
die Einrichtung zur Arretierung des Faltrollstuhls in seiner zusammengefalteten Position zusätzlich zu den dritten Abschnitten zumindest einen zweiten Abschnitt umfasst.

4. Faltrollstuhl nach Anspruch 3, **dadurch gekennzeichnet, dass**
der dritte Abschnitt zumindest eines der Verbindungselemente (133'a, 133'b, 300, 300') zumindest eines Vorsprung (136'a, 306) zum Angreifen an zumindest einen Vorsprung (304') oder zum Eingreifen in zumindest eine Ausnehmung (136'b) des jeweils dem anderen Verbindungselement (133'b, 300') zugeordneten zweiten Abschnitts (135'b, 302') aufweist, und/oder
der zweite Abschnitt des einen Verbindungselements zumindest einen Vorsprung zum Angreifen an zumindest einen Vorsprung oder zum Eingreifen in zumindest eine Ausnehmung des dritten Abschnitts des jeweils anderen Verbindungselements aufweist, wobei vorzugsweise
jeder Vorsprung (304') und/oder jede Ausnehmung (136'b) der zweiten Abschnitte (135'b, 302') auf der der jeweiligen Sitzflächenrohraufnahme gegenüberliegenden Seite angeordnet ist.

5. Faltrollstuhl nach einem der vorangehenden Ansprüche, **gekennzeichnet durch**
zumindest ein Betätigungselement (137'a, 307), vorzugsweise in Form eines Griffs oder Hebels, zum Lösen der Verbindung zwischen den beiden Verbindungselementen (133'a, 133'b, 300, 300') im zusammengefalteten Zustand des Faltrollstuhls,
wobei vorzugsweise
jedes Betätigungselement (137'a, 307) mit dem zweiten und/oder dritten Abschnitt einer der beiden Verbindungselemente (133'a, 300) verbunden ist

6. Faltrollstuhl nach einem der vorangehenden Ansprüche, **dadurch gekennzeichnet, dass** die Verbindungselemente (133'a, 133'b, 300, 300') sich im Wesentlichen senkrecht zu den Seitenrahmenrohren (102a, 102'a, 102b, 102'b, 200, 200') mit ihren drei Abschnitten erstrecken,
wobei vorzugsweise
nur jedes Betätigungselement (137'a, 307) sich parallel zu den Seitenrahmenrohren (102a, 102'a, 102b, 102'b, 200, 200'), insbesondere von der Sitzfläche wegweisend, erstreckt.

7. Faltrollstuhl nach einem der vorangehenden Ansprüche, **dadurch gekennzeichnet, dass** die zweiten Abschnitte (136'a, 136'b, 302, 302') der beiden Verbindungselemente (133'a, 133'b, 300, 300') in der zusammengefalteten Position des Faltrollstuhls zumindest teilweise neben- und hintereinander angeordnet sind,
wobei vorzugsweise
in der zusammengefalteten Position des Faltrollstuhls der Betätigungshebel (137'a, 307) mittig zwischen den Seitenrahmenrohren (102a, 102'a, 102b, 102'b, 200, 200') verläuft.

8. Faltrollstuhl nach einem der vorangehenden Ansprüche, **gekennzeichnet durch** zumindest einen vierten Abschnitt zumindest eines der Verbindungselemente (133'b) in Form einer Führungshilfe beim Zusammenfalten des Faltrollstuhls, vorzugsweise in Form eines Führungspins (138'b), der sich im Wesentlichen senkrecht zu den Seitenrahmenrohren (102'a, 102'b) über den dazugehörenden dritten Abschnitt (136'b) hinaus erstreckt und in einer Ausnehmung (138'a) des anderen Verbindungselements (133'a) einführbar ist.

9. Faltrollstuhl nach einem der vorangehenden Ansprüche, **dadurch gekennzeichnet, dass**
jedes Verbindungselement (133'a, 133'b, 300, 300') einteilig aus einem Kunststoff hergestellt ist,
wobei vorzugsweise,
der jeweils dritte Abschnitt (136'a, 136'b, 137'a, 138'a, 138'b, 303, 303', 304', 305', 306, 307) flexibel ausgeformt ist.

10. Faltrollstuhl nach einem der vorangehenden Ansprüche, **dadurch gekennzeichnet, dass** die Kreuzstrebe (103) zwei Kreuzstrebenteile (130a, 130b) umfasst, und
jedes Kreuzstrebenteil (130a, 130b) über ein Achsenaufnahmeelement (104a, 104b) für ein Antriebsrad an dem einen Seitenrahmenrohr (102a, 102b) und über eine Kreuzstrebenlasche (105, 105a, 105b) an dem anderen Seitenrahmenrohr (102a, 102b) anbringbar ist,

11. Faltrollstuhl nach Anspruch 10, **dadurch gekennzeichnet, dass**
jede Kreuzstrebenlasche (105, 105a, 105b) einen flexiblen Teil (153) zur Aufnahme von Kräften und einen festen Halteteil (158) zur Stabilisierung aufweist.

12. Faltrollstuhl nach einem der vorangehenden Ansprüche, **dadurch gekennzeichnet, dass**
jeder Seitenrahmen durch ein L-förmiges, insbesondere einteiliges, Rohr (102a, 102'a, 102b, 102'b) gebildet ist.

## Claims

1. Collapsible wheelchair having two side frames (102a, 102'a, 102b, 102'b, 200, 200'), which can be moved towards one another in order to fold the collapsible wheelchair via a cross strut (103, 103') and away from one another in order to unfold the collapsible wheelchair via the cross strut (103, 103'),
a seat between two seat tubes which can be connected with the two side frames (102a, 102'a, 102b, 102'b, 200, 200') in each case via a connecting element (133'a, 133'b, 300, 300'),
at least two driving wheels which can be connected in each case with a side frame (102a, 102'a, 102b, 102'b, 200, 200') and at least one device (133'a, 133'b, 300, 300') for locking the collapsible wheelchair in its folded position,
**characterized in that** each connecting element (133'a, 133'b, 300, 300') has at least three sections, wherein
in each case a first section (134'a, 134'b, 301, 301') can be connected with a side frame tube (102a, 102'a, 102b, 102'b, 200, 200'),
in each case a second section (135'a, 135'b, 302, 302') can be connected with a seat tube, and
the two connecting elements (133'a, 133'b, 300, 300') can be connected with one another through the third sections (136'a, 136'b, 137'a, 138'a, 138'b, 303, 303', 304', 305, 305', 306, 307), so that
the third sections are components of the device for locking the collapsible wheelchair in its folded position, and
the connection between the connecting elements (133'a, 133'b, 300, 300') through the third sections is a detachable latching or snap-lock connection.

2. Collapsible wheelchair according to Claim 1, **characterized in that**
the connection of the first section (134'a, 134'b, 301, 301') of each connecting element (133'a, 133'b, 300, 300') is a detachable connection with the associated side frame tube (102a, 102'a, 102b, 102'b, 200, 200'), in particular in the form of a screwed connection, and/or
the connection of the second section (135'a, 135'b, 302, 302') of each connecting element (133'a, 133'b, 300, 300') is a detachable connection with the associated seat tube, in particular by providing a seat support in the form of a seat tube receptacle,
wherein preferably
the first section (134'a, 134'b, 301, 301') and the second section (135'a, 135'b, 302, 302') of each one of the connecting elements (133'a, 133'b, 300, 300') are provided adjacent to each other.

3. Collapsible wheelchair according to Claim 1 or 2, **characterized in that**
the third section (136'a, 136'b, 137'a, 138'a, 138'b, 303, 303', 304', 305', 306, 307) of each one of the connecting elements (133'a, 133'b, 300, 300') is formed as an extension of the second section (135'a, 135'b, 302, 302') of the corresponding connecting element (133'a, 133'b, 300, 300'), and/or
the third section of the one connecting element can act upon the second and/or third section of the other connecting element,
so that
preferably the device for locking the collapsible wheelchair in its folded position includes at least one second section in addition to the third sections.

4. Collapsible wheelchair according to Claim 3, **characterized in that**
the third section of at least one of the connecting elements (133'a, 133'b, 300, 300') has at least one projection (136'a, 306) for acting upon at least one projection (304') or for engaging in at least one recess (136'b) of the second section (135'b, 302') assigned in each case to the other connecting element (133'b, 300'), and/or
the second section of the one connecting element comprises at least one projection for acting upon at least one projection or for engaging in at least one recess of the third section of the other connecting element in each case, wherein preferably
each projection (304') and/or each recess (136'b) of the second sections (135'b, 302') is arranged on the side opposite the respective seat tube receptacle.

5. Collapsible wheelchair according to any one of the preceding claims,
**characterized by** at least one actuating element (137'a, 307), preferably in the form of a handle or lever, for releasing the connection between the two connecting elements (133'a, 133'b, 300, 300') in the folded state of the collapsible wheelchair,
wherein preferably
each actuating element (137'a, 307) is connected with the second and/or third section of one of the two connecting elements (133'a, 300).

6. Collapsible wheelchair according to any one of the preceding claims,
**characterized in that** the connecting elements (133'a, 133'b, 300, 300') extend substantially perpendicularly to the side frame tubes (102a, 102'a, 102b, 102'b, 200, 200') with its three sections, wherein preferably only each actuating element (137'a, 307) extends parallel to the side frame tubes (102a, 102'a, 102b, 102'b, 200, 200'), in particular pointing away from the seat.

7. Collapsible wheelchair according to any one of the preceding claims,
**characterized in that** the second sections (136'a, 136'b, 302, 302') of the two connecting elements (133'a, 133'b, 300, 300') are arranged at least partly side by side and one behind the other in the folded position of the collapsible wheelchair,
wherein preferably,
in the folded position of the collapsible wheelchair, the actuating lever (137'a, 307) extends centrally between the side frame tubes (102a, 102'a, 102b, 102'b, 200, 200').

8. Collapsible wheelchair according to any one of the preceding claims,
**characterized by** at least a fourth section of at least one of the connecting elements (133'b) in the form of a guide aid on folding the collapsible wheelchair, preferably in the form of a guide pin (138'b) which extends substantially perpendicularly to the side frame tubes (102'a, 102'b) through the associated third section (136'b) and which can be inserted in a recess (138'a) of the other connecting element (133'a).

9. Collapsible wheelchair according to any one of the preceding claims,
**characterized in that** each connecting element (133'a, 133'b, 300, 300') is made in one piece out of a plastic,
wherein preferably
the third section in each case (136'a, 136'b, 137'a, 138'a, 138'b, 303, 303', 304', 305', 306, 307) is formed flexibly.

10. Collapsible wheelchair according to any one of the preceding claims,
**characterized in that** the cross strut (103) comprises two cross strut parts (130a, 130b), and each cross strut part (130a, 130b) can be mounted via a shaft receiving member (104a, 104b) for a driving wheel on the one side frame tube (102a, 102b) and via a cross strut bracket (105, 105a, 105b) on the other side frame tube (102a, 102b).

11. Collapsible wheelchair according to Claim 10, **characterized in that** each cross strut bracket (105, 105a, 105b) has a flexible part (153) for absorbing forces and a fixed retaining part (158) for stabilization.

12. Collapsible wheelchair according to any one of the preceding claims,
**characterized in that** each side frame is formed by an L-shaped, in particular a one-piece tube (102a, 102'a, 102b, 102'b).

## Revendications

1. Fauteuil roulant pliable, comportant :
deux cadres latéraux (102a, 102'a, 102b, 102'b, 200, 200'), mobiles l'un vers l'autre au moyen d'un croisillon (103, 103') pour replier le fauteuil roulant pliable, et loin l'un de l'autre au moyen du croisillon (103, 103') pour déplier le fauteuil roulant pliable,
une surface de siège entre deux tubes de surface de siège pouvant être reliés chacun aux deux cadres latéraux (102a, 102'a, 102b, 102'b, 200, 200') au moyen d'un élément de liaison (133'a, 133'b, 300, 300'),
au moins deux roues motrices pouvant être reliées chacune à l'un des deux cadres latéraux (102a, 102'a, 102b, 102'b, 200, 200'), et au moins un dispositif (133'a, 133'b, 300, 300') pour verrouiller le fauteuil roulant pliable dans sa position repliée, **caractérisé en ce que**
chaque élément de liaison (133'a, 133'b, 300, 300') présente au moins trois parties, de telle sorte que
chaque première partie (134'a, 134'b, 301, 301') peut être reliée à un tube de cadre latéral (102a, 102'a, 102b, 102'b, 200, 200'),
chaque deuxième partie (135'a, 135'b, 302, 302') peut être reliée à un tube de cadre latéral, et
les deux éléments de liaison (133'a, 133'b, 300, 300') peuvent être reliés ensemble au moyen des troisièmes parties (136'a, 136'b, 137'a, 138'a, 138'b, 303, 303', 304', 305, 305', 306, 307), de sorte que
les troisièmes parties constituent le dispositif destiné à verrouiller le fauteuil roulant pliable dans sa position repliée, et
la liaison entre les éléments de liaison (133'a, 133'b, 300, 300') au moyen des troisièmes parties est une liaison amovible par encliquetage pour par engrènement.

2. Fauteuil roulant pliable selon la revendication 1, **caractérisé en ce que**,
la liaison de la première partie (134'a, 134'b, 301, 301') de chaque élément de liaison (133'a, 133'b, 300, 300') avec le tube de cadre latéral associé (102a, 102'a, 102b, 102'b, 200, 200') est une liaison amovible, en particulier ayant la forme d'un assemblage vissé, et/ou
la liaison de la deuxième partie (135'a, 135'b, 302, 302') de chaque élément de liaison (133'a, 133'b, 300, 300') avec le tube de cadre latéral associé est une liaison amovible, en particulier par la fourniture d'un support de siège ayant la forme d'un logement de tube de surface de siège,
dans lequel, de préférence
la première partie (134'a, 134'b, 301, 301') et la deuxième partie (135'a, 135'b, 302, 302') de chaque élément de liaison (133'a, 133'b, 300, 300') sont prévues agencées à proximité l'une de l'autre.

3. Fauteuil roulant pliable selon la revendication 1 ou 2, **caractérisé en ce que** :
la troisième partie (136'a, 136'b, 137'a, 138'a, 138'b, 303, 303', 304', 305', 306, 307) de chaque élément de liaison (133'a, 133'b, 300, 300') a la forme d'un prolongement de la deuxième partie (135'a, 135'b, 302, 302') de l'élément de liaison correspondant (133'a, 133'b, 300, 300'), et/ou
la troisième partie d'un premier élément de liaison peut venir en prise avec la deuxième partie et/ou la troisième partie d'un autre élément de liaison de sorte que de préférence
le dispositif pour verrouiller le fauteuil roulant pliable dans sa position repliée comporte au moins une deuxième partie en plus des troisièmes parties.

4. Fauteuil roulant pliable selon la revendication 3, **caractérisé en ce que** :
la troisième partie d'au moins un des éléments de liaison (133'a, 133'b, 300, 300') comporte au moins une saillie (136'a, 306) destinée à venir en prise avec au moins une saillie (304') agencée sur la deuxième partie (135'b, 302') de chaque autre élément de liaison(133'b, 300'), ou à engrener avec au moins un évidement (136'b) agencé sur celle-ci, et/ou
la deuxième partie d'un premier élément de liaison comporte au moins une saillie destinée à venir en prise avec au moins une saillie de la troisième partie de chaque autre élément de liaison, ou à engrener avec au moins un évidement de celle-ci,
de sorte que de préférence
chaque saillie (304') et/ou chaque évidement (136'b) de la deuxième partie (135'b, 302') sur le côté en vis-à-vis de chaque logement de tube de surface de siège.

5. Fauteuil roulant pliable selon l'une quelconque des revendications précédentes,
**caractérisé par** au moins un élément d'actionnement (137'a, 307), de préférence sous la forme d'une poignée ou d'un levier, pour desserrer la liaison entre les deux éléments de liaison (133'a, 133'b, 300, 300') dans l'état replié du fauteuil roulant pliable,
de sorte que de préférence
chaque élément d'actionnement (137'a, 307) est relié à la deuxième et/ou troisième partie d'un des deux éléments de liaison (133'a, 300).

6. Fauteuil roulant pliable selon l'une quelconque des revendications précédentes, **caractérisé en ce que** les éléments de liaison (133'a, 133'b, 300, 300') sont sensiblement perpendiculaires aux tubes de cadre latéral (102a, 102'a, 102b, 102'b, 200, 200') avec leurs troisièmes parties étendues,
de sorte que de préférence
seul chaque élément d'actionnement (137'a, 307) s'étend parallèlement aux tubes de cadre latéral (102a, 102'a, 102b, 102'b, 200, 200'), en particulier vers l'extérieur par rapport à la surface de siège.

7. Fauteuil roulant pliable selon l'une quelconque des revendications précédentes, **caractérisé en ce que** les deuxièmes parties (136'a, 136'b, 302, 302') des deux éléments de liaison (133'a, 133'b, 300, 300') sont agencées au moins partiellement l'une proche de l'autre et l'une derrière l'autre dans la position repliée du fauteuil roulant pliable,
de sorte que de préférence
dans la position repliée du fauteuil roulant pliable, le levier d'actionnement (137'a, 307) s'étend de manière centrale entre les tubes de cadre latéral (102a, 102'a, 102b, 102'b, 200, 200').

8. Fauteuil roulant pliable selon l'une quelconque des revendications précédentes, **caractérisé par** au moins une quatrième partie d'au moins un des éléments de liaison (133'b) sous la forme d'une aide au guidage lorsque le fauteuil roulant pliable est replié, en particulier sous la forme d'une broche de guidage (138'b), qui s'étend vers l'extérieur sensiblement perpendiculairement aux tubes de cadre latéral (102'a, 102'b) via la troisième partie associée (136'b), et pouvant être introduite dans un évidement (138'a) de l'autre élément de liaison (133'a).

9. Fauteuil roulant pliable selon l'une quelconque des revendications précédentes,
**caractérisé en ce que** chaque élément de liaison (133'a, 133'b, 300, 300') est fabriqué en un seul bloc en matière plastique,
de sorte que de préférence,
chaque troisième partie (136'a, 136'b, 137'a, 138'a, 138'b, 303, 303', 304', 305', 306, 307) est réalisée souple.

10. Fauteuil roulant pliable selon l'une quelconque des revendications précédentes, **caractérisé en ce que** le croisillon (103) comporte deux parties de croisillon (130a, 130b), et
chaque partie de croisillon (130a, 130b) peut être montée sur un élément de réception d'essieu (104a, 104b) destiné à une roue motrice sur un premier tube de cadre latéral (102a, 102b), et sur une patte de croisillon (105, 105a, 105b) sur l'autre tube de cadre latéral (102a, 102b).

11. Fauteuil roulant pliable selon la revendication 10, **caractérisé en ce que** chaque patte de croisillon (105, 105a, 105b) présente une partie souple (153) pour recevoir des forces, et une partie de maintien fixe (158) pour stabiliser.

12. Fauteuil roulant pliable selon l'une quelconque des revendications précédentes, **caractérisé en ce que** chaque cadre latéral est réalisé au moyen d'un tube en forme de L (102a, 102'a, 102b, 102'b), en particulier en une seule pièce.
